# EUROPÄISCHE PATENTSCHRIFT

(11) **EP 0 436 841 B1**
(45) Veröffentlichungstag und Bekanntmachung des Hinweises auf die Patenterteilung: **01.12.1993**
(21) Anmeldenummer: 90123504.4
(22) Anmeldetag: 07.12.1990
(51) Int. Cl.: B65D 77/06, B65D 88/62

(54) **Behälteraggregat für die Aufnahme von flüssigem oder von pulverförmigem Füllgut**
Container assembly for the storage of liquid or powdery products
Récipient composé pour le stockage de produits liquides ou pulvérulents

(30) Priorität: 11.01.1990 DE 4000652
(43) Veröffentlichungstag der Anmeldung: 17.07.1991
(73) Patentinhaber: SOTRALENTZ S.A., F-67320 Drulingen (FR)
(72) Erfinder: Francis, Hermann, F-57370 Mittelbronn (FR)
(74) Vertreter: Andrejewski, Walter

(56) Entgegenhaltungen:
- EP-A- 0 094 600
- DE-U- 8 807 118
- DE-U- 8 813 484
- US-A- 4 256 150

## Beschreibung

Die Erfindung betrifft ein Behälteraggregat für die Aufnahme von flüssigem oder von pulverförmigem Füllgut, welches in dem Behälteraggregat transportiert und/oder gelagert wird, - mit den weiteren Merkmalen aus dem Oberbegriff des Patentanspruches 1.

Im allgemeinen sind solche und änliche Behälteraggregate sehr großvolumig ausgeführt, z. B. mit einem Fassungsvermögen von 1000 l und mehr (vgl. DE-U-88 13 484). Die Folienblase erlaubt es auf einfache Weise, den Außenbehälter mehrfach einzusetzen. Sie ist außerdem aus Entsorgungsgründen angeordnet. Der tragende Außenbehälter kann mehrfach eingesetzt werden, wenn nach jedem Einsatz die zu entsorgende Folienblase, in der sich Reste von umweltbelastenden Flüssigkeiten befinden können, entfernt und der vorschriftsmäßigen Entsorgung zugeführt wird. Danach wird eine neue Folienblase eingesetzt. Es ist in einem solchen Falle nicht erforderlich, den Innenraum des Außenbehälters aufwendig zu reinigen oder zu dekontaminieren. Es versteht sich, daß Vorsorge getroffen werden muß, daß die Folienblase, nachdem sie das flüssige oder pulverförmige Füllgut aufgenommen hat, nicht undicht wird. - Bei der Erstbenutzung befindet sich die Folienblase bereits in dem Außenbehälter. Er wird entsprechend angeliefert.

Bei einem bekannten Behälteraggregat (DE-OS 22 55 299) ist der Außenbehälter ein Faß. Der Innenbehälter ist als Einsteckbeutel bezeichnet und mit dem Spund im Faßdeckel verbunden. Das führt zumindest dann zu Problemen, wenn die Wand des Einsteckbeutels nicht mit der Innenwand des Fasses verbunden ist. Es besteht die Gefahr, daß der Einsteckbeutel von der Spundöffnung abreißt und sein Inhalt sich in den Faßinnenraum entleert. Bei einem Behälter anderer Art, nämlich bei einem Faltbehälter mit einer Durchtrittsöffnung für den Auslaufstutzen eines Innenbeutels (DE-AS 12 78 335), besitzt der Innenbeutel einen Auslaufstutzen, der im oberen Bereich des Faltbehalters angeordnet ist und dort die Durchtrittsöffnung passiert. Er kann dort festgeklemmt werden und folglich auch abreißen.

Bei dem eingangs beschriebenen Behälteraggregat besteht ein weiteres Problem. Es kann vorkommen, daß die Folienblase sich beim Einfüllen des Füllgutes nicht glatt an die Innenwand des Außenbehälters anlegt, sondern unkontrollierte Falten bildet, die an der Innenwand des Außenbehälters anliegen und durch den Druck des Füllgutes fixiert sind. Daraus können Beanspruchungen der Folienblase resultieren, die insbesondere bei Dauerschwingungsbeanspruchungen des gefüllten Behälteraggregates durch Transport auf Straßenfahrzeugen, Schiffen u. dgl. zu Leckagen führen.

Der Erfindung liegt die Aufgabe zugrunde, ein Behälteraggregat des eingangs beschriebenen Aufbaus so weiter auszubilden, daß eine störende Faltenbildung der Folienblase beim Befüllen sowie daraus resultierende Leckagen nicht mehr auftreten können.

Diese Aufgabe wird gelöst mit einem Behälteraggregat gemäß Patentanspruch 1.

Es versteht sich, daß der strangartig zusammengenommene Bereich möglichst ohne Torsion oder nur mit geringer Torsion zusammengenommen ist, damit er sich beim Befüllen leicht entfaltet. Beim Befüllen des Füllgutes füllt sich zunächst das Bodenteilstück bis zu einer prallen, bereichsweise an der Innenwand des Außenbehälters anliegenden Blase, die allerdings zu dem Befüllungs-Steuerelement hin faltenbildend zusammenläuft. Diese Faltenbildung ist lediglich eine temporäre. Sie fixiert sich nicht, weil dieser Bereich der Folienblase an der Innenwand des Außenbehälters nicht anliegt, und wandert nach Maßgabe der Bewegung des Befüllungs-Steuerelementes, welches sich seinerseits unter dem Einfluß der Kräfte bewegt, die daraus resultieren, daß eine weitere Befüllung des schon prallgefüllten Bereichs der Folienblase stattfindet. Das Befüllungs-Steuerelement steuert auf diese Weise den Befüllvorgang so, daß ein überall glattes Anliegen der Folienblase an der Innenwand des Außenbehälters bis zur vollständigen Befüllung oder bis zu einem gewünschten Befüllungsgrad erfolgt ist. Dabei kann unmittelbar das Füllgut eingefüllt werden. Es kann aber auch zunächst eine pralle Befüllung der Folienblase so, daß diese an dem Außenbehälter anliegt, durch ein gasförmiges Medium, wie Luft, vorgenommen werden, wobei dieses gasförmige Medium in einem zweiten Befüllungsvorgang durch das Füllgut verdrängt wird. Wesentlich ist, daß zuerst die Befüllung des zusammengelegten Bodenteilstückes erfolgt und das Füllgut beim weiteren Befüllen das Befüllungs-Steuerelement bewegt.

Im einzelnen bestehen mehrere Möglichkeiten der weiteren Ausbildung und Gestaltung. So kann das Befüllungs-Steuerelement als Ring, vorzugsweise als elastisch verformbarer Ring, ausgeführt sein. Das Befüllungs-Steuerelement ist jedoch nach bevorzugter Ausführungsform der Erfindung als Rollmanschette aus Gummi oder Kunststoff ausgeführt, die sich bei der Befüllung der Folienblase, beginnend an ihrem bodenseitigen Rand, zum freien Ende der Folienblase hin aufrollt. Die Rollmanschette kann aus einer Gummihaut oder aus Kunststoffolie bestehen und ist jedenfalls so eingerichtet, daß das Aufrollen wie beschrieben durchgeführt werden kann. Die Rollmanschette erstreckt sich praktisch über die gesamte Länge des strangartig zusammengenommenen Bereiches und hält diesen Bereich. Die Rollmanschette kann am Kragen der großkalibrigen Behälterdeckelöffnung befestigt sein. Im allgemeinen wird man die Anordnung so treffen, daß ein Teilstück der Folienblase oberhalb des Befüllungs-Steuerelementes ohne Strangbildung frei liegt.

Im Rahmen der Erfindung wird der Außenbehälter mit der eingesetzten und ggf. durch Hilfselemente, z. B. an der großkalibrigen Behälteröffnung fixierten, Folienblase vom Hersteller dem Benutzer zur Verfügung gestellt. Es besteht aber insbes. bei Mehrfachverwendung des Außenbehälters auch die Möglichkeit, die Folienblase erst am Verwendungsort unmittelbar vor der Befüllung mit dem Füllgut in den Außenbehälter einzusetzen. In diesem Zusammenhang ist Gegenstand der Erfindung auch eine Folienblase mit Befüllungs-Steurelement für ein Behälteraggregat des beschriebenen Aufbaus, die ein zusammengelegtes Bodenteilstück mit einem Schlauchstutzen und einen strangförmig zusammengenommenen Bereich mit einem freien Befüllungsende aufweist, wobei der strangförmig zusammengenommene Bereich durch das Befüllungs-Steuerelement zusammengehalten ist und wobei die Folienblase mit dem strangförmig zusammengenommenen Bereich manipulierbar sowie über die großkalibrige Behälterdeckelöffnung in den Außenbehälter einführbar ist. Der Strang ist so zusammengenommen, daß ein Befüllrohr einführbar ist. - Es versteht sich, daß der Außenbehälter von einem Mantel umgeben sein kann, der beispielsweise aus einem Drahtgitter oder einem Stahlgitter aufgebaut ist.

Im folgenden wird die Erfindung anhand einer lediglich ein Ausführungsbeispiel darstellenden Zeichnung ausführlicher erläutert. Es zeigen in schematischer Darstellung
- Fig. 1: einen Vertikalschnitt durch ein erfindungsgemäßes Behälteraggregat vor der Einfüllung des Füllgutes,
- Fig. 2: den Gegenstand nach Fig. 1, teilweise gefüllt,
- Fig. 3: eine andere Ausführungsform des Gegenstandes der Fig. 1,
- Fig. 4: den Gegenstand nach Fig. 3, teilweise gefüllt.

Das in den Figuren dargestellte Behälteraggregat dient für die Aufnahme von flüssigem oder von pulverförmigem Füllgut, welches in dem Behälteraggregat transportiert und/ oder gelagert wird. Zum grundsätzlichen Aufbau gehören zunächst ein tragender Außenbehälter 1 und ein als Folienblase 2 ausgeführter Innenbehälter, der dem Innenraum des Außenbehälters 1 angepaßt ist.

Der Außenbehälter 1 besitzt in seinem Behältermantel im Bereich des Bodens einen Auslaufrohrstutzen 3 mit Außengewinde für einen Deckel oder für den Anschluß von Armaturen 4. Er besitzt in seinem Behälterdeckel eine demgegenüber großkalibrige Behälterdeckelöffnung 5, die verschließbar ist. Die Folienblase 2 weist einen Schlauchstutzen 6 auf, der am Außenrand des Auslaufrohrstutzens 3 festsetzbar und durch ein auf den Auslaufrohrstutzen aufgeschraubtes Ventil 4 verschließbar sowie zu öffnen ist.

Aus den Fig. 1 und 3 entnimmt man, daß die Folienblase 2 teilweise unter Entfernung von Luft aus dem Innenraum der Folienblase zusammengelegt und mit diesem zusammengelegten Bodenteilstück 7 auf dem Boden des Außenbehälters 1 aufruht. Der übrige Bereich 8 der Folienblase 2 ist, bis auf ein freies Ende, strangartig zusammengenommen, und zwar möglichst ohne Torsion. Der strangartig zusammengenommene Bereich 8 ist durch die Behälterdeckelöffnung 5 führbar. Er ist zumindest über ein Teilstück seiner Länge sowie anschließend an das zusammengefaltete Bodenteilstück 7 von einem umfangsgeschlossenen Befüllungs-Steuerelement 9 für die Steuerung des Befüllungsvorganges umgeben. Dieses Befüllungs-Steuerelement 9 bewegt sich beim Einfüllen eines gasförmigen Mediums oder des Füllgutes in das zusammengelegte Bodenteil nach Maßgabe der Befüllung der Folienblase 2 zum freien Ende der Folienblase 2 hin. Insoweit wird auf eine vergleichende Betrachtung der Fig. 1 und 2 einerseits der Fig. 3 und 4 andererseits verwiesen. Man entnimmt daraus, daß sich zunächst das Bodenteilstück 7 füllt, und zwar bis zu einem prallen Anliegen an der Innenwand des Außenbehälters 1. Im übrigen läuft die Folienblase 2 zu dem Befüllungs-Steuerelement 9 hin faltenbildend zusammen. Die Faltenbildung ist temporär. Sie wandert nach Maßgabe des Befüllungsgrades.

Im Ausführungsbeispiel und nach bevorzugter Ausführungsform der Erfindung ist das Befüllungs-Steuerelement 9 als Rollmanschette aus Gummi oder Kunststoff ausgeführt, die sich bei der Befüllung der Folienblase 2, beginnend an dem bodenseitigen Rand, zum freien Ende der Folienblase 2 hin aufrollt. In dem strangartig zusammengenommenen Bereich 8 der Folienblase 2 ist ein Befüllrohr 10 angeordnet, welches einerseits aus der Behälterdeckelöffnung 5 herausragt und andererseits das Befüllungs-Steuerelement 9 durchdringt. Es mündet in dem zusammengelegten Bodenteil 7. Ein Teilstück der Folienblase 2 liegt oberhalb des Befüllungs-Steuerelementes 9 ohne Strangbildung frei. - Im vollständig gefüllten Zustand liegt die Folienblase 2 überall an dem Außenbehälter 1 an.

Auch die Folienblase 2, die wie in den Fig. 1 bzw. 3 beschrieben vorbereitet ist, um in den Außenbehälter eingefüllt zu werden und in deren strangartig zusammengenommenen Bereich 8 ein Befüllrohr 10 einführbar ist, ist Gegenstand der Erfindung.

## Patentansprüche

1. Behälteraggregat für die Aufnahme von flüssigem oder von pulverförmigem Füllgut, welches in dem Behälteraggregat transportiert und/oder gelagert wird, - mit
einem tragenden Außenbehälter (1) und einem als Folienblase (2) ausgeführten Innenbehälter, der dem Innenraum des Außenbehälters (1) angepaßt ist,
wobei der Außenbehälter (1) in einem Behältermantel im Bereich des Bodens einen Auslaufrohrstutzen (3) mit Außengewinde für einen Deckel oder für den Anschluß von Armaturen (4) und in seinem Behälterdeckel eine Behälterdeckelöffnung (5) aufweist, die verschließbar ist, wobei die Folienblase (2) einen Schlauchstutzen (6) aufweist, der am Außenrand des Auslaufrohrstutzens (3) festsetzbar und durch ein auf den Auslaufrohrstutzen (3) aufgeschraubtes Ventil (4) verschließbar sowie zu öffnen ist, wobei die Folienblase (2) zumindest teilweise unter Entfernung von Luft aus dem Innenraum der Folienblase (2) zusammengelegt ist und mit diesem zusammengelegten Bodenteilstück (7) auf dem Boden des Außenbehälters (1) aufruht, **da****durch gekennzeichnet**, daß der übrige Bereich (8) der Folienblase (2), bis auf ein freies Ende, strangartig zusammengenommen durch die großkalibrige Behälterdeckelöffnung (5) führbar ist, daß dieser strangartig zusammengenommene Bereich (8) zumindest über ein Teilstück seiner Länge sowie anschließend an das zusammengefaltete Bodenteilstück (7) von einem umfangsgeschlossenen Befüllungs-Steuerelement (9) umgeben ist, welches sich beim Einfüllen eines gasförmigen Mediums oder Füllgutes in das zusammengelegte Bodenteilstück (7) nach Maßgabe der Befüllung der Folienblase (2) zum freien Ende der Folienblase (2) hin bewegt, und daß in den strangartig zusammengenommenen Bereich (8) der Folienblase (2) ein Befüllrohr (10) einführbar ist, welches einerseits aus der Behälterdeckelöffnung (5) herausragt und andererseits das Befüllungs-Steuerelement (9) durchdringt sowie in dem zusammengelegten Bodenteilstück (7) mündet.

2. Behälteraggregat nach Anspruch 1, wobei das Befüllungs-Steuerelement (9) als Ring, vorzugsweise als elastisch verformbarer Ring, ausgeführt ist.

3. Behälteraggregat nach Anspruch 1, dadurch gekennzeichnet, daß das Befüllungs-Steuerelement (9) als Rollmanschette aus Gummi oder Kunststoff ausgeführt ist, die sich bei der Befüllung der Folienblase (2) beginnend an ihrem bodenseitigen Rand, zum freien Ende der Folienblase (2) hin aufrollt.

4. Folienblase mit Befüllungs-Steuerelement, die mit dem Behälteraggregat nach einem der Ansprüche 1 bis 3 zusammenwirkt, die ein zusammengelegtes Bodenteilstück (7) mit einem Schlauchstutzen (6) und einen strangförmig zusammengenommenen Bereich (8) mit einem freien Befüllungsende aufweist, wobei der strangförmig zusammengenommene Bereich (8) durch das Befüllungs-Steuerelement (9) zusammengehalten ist und wobei die Folienblase (2) mit dem strangförmig zusammengenommenen Bereich manipulierbar sowie über die großkalibrige Behälterdeckelöffnung (5) in den Außenbehälter (1) einführbar ist.

## Claims

1. A container unit for receiving liquid or powdered filling material which is transported and/or stored in the container unit, - with
a supporting outer container (1) and an inner container constructed as a film blister (2), which is matched to the internal space of the outer container (1),
wherein the outer container (1) has a discharge pipe connection piece (3) in a container envelope in the region of its base, with an external thread for a cap or for the connection of fittings (4), and has a container top aperture (5), which can be closed, in its container top, wherein the film blister (2) has a flexible tubing connection piece (6) which can be fixed to the outer edge of the discharge pipe connection piece (3) and can be closed or opened by a valve (4) screwed on to the discharge pipe connection piece (3), wherein the film blister (2) is at least partially collapsed by removing air from the internal space of the film blister (2) and rests with this collapsed basal portion (7) on the base of the outer container (1), characterised in that the remaining region (8) of the film blister (2), as far as a free end, can be guided gathered together like a skein by the largebore container top aperture (5), that this region (8) which is gathered together like a skein is surrounded at least over a portion of its length and adjacent to the collapsed basal portion (7) by a peripherally-closed filling control element (9) which moves towards the free end of the film blister (2) in accordance with the extent of filling of the film blister (2) on introducing a gaseous medium or filling material into the collapsed basal portion (7), and that a filling tube (10) can be introduced into the region (8) of the film blister (2) which is gathered together like a skein, which filling tube firstly projects from the container top aperture (5) and secondly penetrates the filling control element (9), and which leads into the collapsed basal portion (7).

2. A container unit according to claim 1, wherein the filling control element (9) is constructed as a ring, preferably as an elastically deformable ring.

3. A container unit according to claim 1, characterised in that the filling control element (9) is constructed as a rolling-type collar made of rubber or plastic, which rolls up towards the free end of the film blister (2) when the film blister (2) is filled, starting at the basal edge of the latter.

4. A film blister with a filling control element, which cooperates with the container unit according to any one of claims 1 to 3, and which comprises a collapsed basal portion (7) with a flexible tubing connection piece (6) and a region (8) gathered together like a skein with a free filling end, wherein the region (8) gathered together like a skein is held together by the filling control element (9) and wherein the film blister (2) can be manipulated by means of the region gathered together like a skein and can be introduced into the outer container (1) via the large-bore container top aperture (5).

## Revendications

1. Ensemble formant récipient servant à contenir une substance de remplissage liquide ou pulvérulente, qui est transportée et/ou stockée dans l'ensemble formant récipient, comportant une enceinte extérieure portante (1) et une enceinte intérieure réalisée sous la forme d'une feuille soufflée (2) et qui est adaptée à l'espace intérieur de l'enceinte extérieure (1), et dans lequel l'enceinte extérieure (1) comporte dans une enveloppe latérale du récipient, au niveau du fond, une tubulure de sortie (3) possédant un filetage extérieur pour un couvercle ou pour le raccordement d'éléments de robinetterie (4) et, au niveau de son couvercle, une ouverture (5) qui peut être fermée, et dans lequel la feuille soufflée (2) possède un embout de tuyau (6), qui peut être fixé sur le bord extérieur de l'embout tubulaire de sortie (3) et peut être fermé et ouvert au moyen d'une soupape (4) vissée sur l'embout tubulaire de sortie (3), la feuille soufflée (2) étant repliée au moins partiellement sous l'effet du retrait de l'air à partir de l'espace intérieur de la feuille soufflée (2) et reposant, par cet élément de fond replié (7), sur le fond de l'enceinte extérieure (1), caractérisé en ce que la partie restante (8) de la feuille soufflée (2) peut passer, en étant rassemblée à la manière d'un boudin, dans l'ouverture de gros calibre (5) du couvercle du récipient, que cette partie (8) rassemblée en forme de boudin est entourée, au moins sur une partie de sa longueur ainsi que dans sa partie succédant à l'élément de fond replié (7), par un élément de commande de remplissage (9) fermé sur sa périphérie et qui, lors du remplissage d'un milieu gazeux ou d'une substance de remplissage gazeuse dans l'élément de fond replié (7), se déplace en fonction du remplissage de la feuille soufflée (2), en direction de l'extrémité libre de cette dernière, et que dans la partie (8) ramassée en forme de boudin, de la feuille soufflée (2) peut être introduit un tube de remplissage (10), qui pour sa part fait saillie hors de l'ouverture (5) du couvercle du récipient et d'autre part traverse l'élément de commande de remplissage (9) et débouche dans l'élément de fond replié (7).

2. Ensemble formant récipient selon la revendication 1, selon lequel l'élément de commande de remplissage (9) est réalisé sous la forme d'un anneau, de préférence sous la forme d'un anneau déformable élastiquement.

3. Ensemble formant récipient selon la revendication 1, caractérisé en ce que l'élément de commande de remplissage (9) est agencé sous la forme d'un manchon roulant en caoutchouc ou en matière plastique, qui, lors du remplissage de la feuille soufflée (2), s'enroule depuis son bord situé du côté du fond jusqu'à l'extrémité libre de la feuille soufflée (2).

4. Feuille soufflée comportant un élément de commande de remplissage, qui coopère avec l'ensemble formant récipient selon l'une quelconque des revendications 1 à 3, et comportant un élément de fond replié (7) équipé d'un embout de tuyau (6), et une partie rassemblée en forme de boudin (8), possédant une extrémité libre de remplissage, la partie rassemblée en forme de boudin (8) étant maintenue assemblée par l'élément de commande de remplissage (9), tandis que la feuille souflée (2) peut être manipulée au moyen de la partie rassemblée en forme de boudin et être introduite dans l'enceinte extérieure (1) par l'intermédiaire de l'ouverture de gros calibre (5) du couvercle du récipient.
